# FASCICULE DE BREVET EUROPEEN

(11) **EP 0 923 323 B1**
(45) Date de publication et mention de la délivrance du brevet: **12.05.2004**
(21) Numéro de dépôt: 98913876.3
(22) Date de dépôt: 10.03.1998
(51) Int. Cl.: A45D 40/04, A45D 40/02

(54) **DISTRIBUTEUR POUR UN PRODUIT DELITABLE**
SPENDER FÜR STREICHFÄHIGE PRODUKTE
DISPENSER FOR CRUMBLY PRODUCT

(30) Priorité: 11.03.1997 FR 9702864
(43) Date de publication de la demande: 23.06.1999
(73) Titulaire: L'OREAL, 75008 Paris (FR)
(72) Inventeur: GUERET, Jean-Louis, H., F-75018 Paris (FR)
(74) Mandataire: Boulard, Denis
(86) Numéro de dépôt international: PCT/FR1998/000479
(87) Numéro de publication internationale: WO 1998/039991

(56) Documents cités:
- EP-A- 0 093 815
- WO-A-96/03899
- DE-A- 3 318 892
- FR-A- 692 767
- FR-A- 968 384
- FR-A- 1 261 214
- US-A- 2 491 723
- US-A- 2 565 346
- US-A- 2 704 153
- US-A- 5 102 249

## Description

La présente invention se rapporte à un ensemble d'application de produit délitable comportant une enveloppe de protection rigide, le produit étant susceptible de coulisser dans cette enveloppe entre deux positions : une position rentrée où le produit est protégé à l'intérieur de l'enveloppe, et une position sortie où le produit peut être appliqué sur une surface à traiter.

Cet ensemble d'application est destiné, plus particulièrement, à distribuer et appliquer un produit cosmétique, dermatologique ou alimentaire, tel que par exemple un stick (ou bâton) de déodorant ou de dépilatoire, un gel, une crème, un pain de fard, un bâton de produit à lèvres ou de fard à joues, un blush, un fond de teint, ou bien un bâton de colle.

Le document WO 96 03899 décrit un ensemble d'application d'un produit qui comporte un réservoir contenant le produit sur lequel est montée fixe une grille d'application 50 constituant une surface d'application.

On connaît, par exemple par le document US-A-2 491 723, un étui de rouge à lèvres dans lequel est logé un produit présenté sous forme de bâton. Le bâton est logé dans une cupule coulissante à l'intérieur de l'étui. Au fond de l'étui est prévu une molette de réglage, apte à faire avancer ou reculer le bâton dans l'étui: A cet effet, la molette est solidaire d'une spirale hélicoïdale, dont l'extrémité libre porte la cupule. Un dispositif est prévu pour immobiliser axialement une spire médiane du ressort, de sorte qu'un mouvement de rotation du ressort, par l'intermédiaire de la molette, provoque, par translation, l'avancement ou le recul de la cupule de produit. De par la fixation du produit sur le ressort, ce produit est suspendu, en quelque sorte, de façon élastique.

L'applicateur de l'art antérieur ci-dessus présente plusieurs inconvénients. D'une part, le mécanisme d'entraînement, selon US-A-2 491 723, est imprécis et présente du jeu, ce qui porte préjudice à la précision d'application du produit. D'autre part, en début de distribution du produit, le fonctionnement du mécanisme est ressenti par l'utilisateur comme trop dur, et en fin de course,comme trop mou. En conséquence, suivant la position de la cupule dans son enveloppe, la souplesse d'application du produit n'est pas constante. En effet, en début d'utilisation quand le bâton est vierge, la souplesse d'application du bâton est déterminée par la compression de quelques spires peu nombreuses ; en conséquence, il y a peu de souplesse d'application. Par contre, en fin d'utilisation, quand le bâton est presqu'à la fin de sa course de sortie, le bâton repose sur un nombre de spires important du ressort ; il en résulte que la force d'application est trop faible pour obtenir un délitage correct du produit, ce qui est préjudiciable, également.

La présente invention vise à éviter tous les inconvénients de cet applicateur antérieur, en mettant à la disposition du consommateur un applicateur de produit délitable, d'application douce, dont le fonctionnement est impeccable. Selon l'invention, grâce à une suspension élastique améliorée du produit, celui-ci peut être appliqué en douceur sur les surfaces à traiter, par exemple les zones sensibles de la peau, comme les lèvres ou les aisselles, la douceur d'application étant constante du début de l'application du produit jusqu'à la fin de sa consommation.

La présente invention a pour premier but un ensemble d'application de fonctionnement amélioré d'application très douce, utilisable notamment pour un produit dur et peu délitable, assurant un délitage régulier.

Un autre but de l'invention est d'éviter le dessèchement du produit, en associant à cet applicateur un élément de fermeture. En position de stockage, la surface d'application du produit est en contact élastique permanent avec cet élément de fermeture, permettant de réduire au maximum l'évaporation de composés volatils qui peuvent être présents, le cas échéant, dans le produit.

Aussi, la présente invention, se rapporte à un ensemble d'application de produit délitable de consistance visqueuse à solide selon la revendication 1.

Selon l'invention, lesdits moyens d'entraînement sont distincts des moyens élastiques. Ainsi, la force de rappel élastique est sensiblement constante, quelle que soit la position du support à l'intérieur de l'enveloppe, ce qui contribue à fournir une douceur d'application constante au fil des utilisations.

Par l'expression « *produit délitable* », on entend tout produit sensiblement solide ou visqueux pouvant être étalé sur une surface par frottement, tel que par exemple, un stick déodorant gélifié, une poudre de maquillage compactée, un bâton de produit pour les lèvres, une lotion, une crème ou un onguent, ou bien un bâton de colle. Lorsque le produit est solide, sa mise en forme peut être effectuée par compactage, par extrusion ou par coulage, suivi de solidification.

L'enveloppe de l'applicateur est, généralement, cylindrique et présente une section circulaire ou ovale, mais elle peut, également, être polygonale, ou avoir toute autre forme. De préférence, elle est réalisée en un matériau rigide, tel que du polypropylène.

Dans cette enveloppe est monté, de façon classique, le support de produit, coulissant axialement, et portant le pain de produit. Avantageusement, ce support, s'étend radialement, par rapport à l'axe d'une tige faisant office de moyen d'entraînement, et est en appui contre les parois latérales internes de l'enveloppe, servant de base de soutien pour le produit. Ce support peut se présenter sous forme d'un piston ou d'une coupelle mobiles. Les moyens d'entraînement prévus pour coopérer avec le support sont constitués, avantageusement, par une tige, cette tige ne présentant sensiblement aucune élasticité axiale. La tige comporte des moyens de couplage aptes à coopérer avec le support, en vue d'ajuster sa hauteur. A cet effet, le support peut être pourvu d'un orifice central, comportant, par exemple, un taraudage interne. Ce taraudage de l'orifice est apte à coopérer avec un filetage complémentaire de la tige. On comprend alors aisément, qu'une rotation de la tige provoque, par vissage, l'avancement ou le recul du support, et ainsi du produit. En variante, il est possible, également, de prévoir un mécanisme à crémaillère/cliquet pour régler la hauteur du support dans l'enveloppe.

Selon un aspect intéressant de l'invention, la tige est montée coulissante axialement, par rapport à l'enveloppe. Conformément à un premier mode de réalisation, la tige comporte un élément d'appui, par exemple une butée axiale, solidaire de la tige ou non, servant d'appui aux moyens élastiques, ces moyens pouvant alors être disposés entre le fond et la butée axiale. De façon générale, les moyens élastiques sont, par exemple en métal ou en plastique, et peuvent être constitués par un ressort hélicoïdal. Dans ce cas, le ressort élastique est traversé par la tige. En variante, les moyens élastiques peuvent être constitués, également, d'un bloc en mousse alvéolaire élastiquement compressible, ou se présenter sous forme d'une ou plusieurs lames ressort élastiquement flexibles, ou bien présenter une structure du type soufflet élastiquement déformable. Ce soufflet peut faire partie intégrante de l'enveloppe externe et être disposé entre ladite enveloppe et le fond. Dans cette configuration, le soufflet est élastiquement étirable.

Dans le cas où le ressort est en plastique, il peut être réalisé en une seule pièce avec la tige. Avantageusement, la tige traverse le fond de l'enveloppe. L'extrémité de la tige, émergeant du fond vers l'extérieur de l'enveloppe, est solidaire des moyens d'actionnement, accessibles à l'utilisateur. L'autre extrémité de la tige est, dans ce cas, noyée dans le produit. Cette disposition permet de faire coulisser la tige axialement, en déformant les moyens élastiques, à l'encontre de la force de rappel desdits moyens élastiques.

Les moyens d'actionnement peuvent être montés actionnables en rotation. De préférence, ils sont constitués par une molette cylindrique solidaire d'une extrémité de la tige, au voisinage du fond de l'enveloppe. La tige, la molette, le support et le pain de produit forment un ensemble, apte à coulisser axialement dans l'enveloppe, lorsqu'une pression est exercée sur la surface d'application du pain de produit, en appliquant celle-ci sur un objet à traiter. Cette pression provoque un recul élastique du pain de produit, ainsi du support et de la tige, en comprimant le ressort. Ainsi, un pain de produit peut être appliqué sur une surface en toute douceur, ce qui convient particulièrement à l'application d'un produit solide, délitable, sur les zones sensibles de la peau. Lorsqu'on utilise un mécanisme à crémaillère/cliquet pour effectuer le réglage de la position du produit, l'organe de manoeuvre est un bouton-poussoir, que l'utilisateur peut enfoncer par pression axiale.

La tige peut être creuse. Dans ce cas, un canal central traverse toute la tige, s'étendant de son extrémité. Ceci est avantageux lors du conditionnement de cet ensemble d'application, car en le retournant, le produit peut, le cas échéant, être coulé à chaud au travers de la tige creuse dans l'enveloppe. Dans ce cas, l'extrémité ouverte de l'enveloppe est fermée par un capot de protection, le capot servant de moule. Ainsi, le capot comporte une surface interne présentant une forme complémentaire à celle de la surface d'application du pain de produit, par exemple en forme de dôme.

En position de stockage de l'ensemble d'application, la surface d'application du pain de produit peut être en permanence en appui élastique contre la surface interne du capot. Cette disposition permet de réduire considérablement le dessèchement d'un produit comportant des constituants volatils, par exemple des sticks déodorants corporels à l'alcool ou des raisins de rouge à lèvres aux silicones volatils. Cette disposition permet aussi d'empêcher le produit de se dégrader sous l'effet de l'air ambiant.

Selon un second mode de réalisation, les moyens élastiques sont disposés entre la molette et le fond de l'enveloppe. Dans ce cas, la paroi latérale de l'enveloppe présente une forme cylindrique, de section ovale ou aplatie, deux fenêtres rectangulaires étant prévues au voisinage du fond sur les grandes faces de l'ovale, laissant émerger au moins une partie de la molette, par rapport au contour extérieur de l'enveloppe. Entre la face circulaire de la molette et le fond est alors disposé le moyen élastique, par exemple sous forme de lame élastique, de ressort hélicoïdal ou bien de bloc de mousse alvéolaire élastiquement compressible. Ce bloc est, par exemple, une plaque en mousse d'éthylène. Une pression sur la surface d'application du pain de produit est donc transmise, via le support et la tige, sur la molette, qui recule d'une distance déterminée, en comprimant la plaque de mousse.

Selon un troisième mode de réalisation, les moyens élastiques sont situés entre la tige et le support de produit. Dans ce cas, la tige ne coopère pas directement avec le support, comme dans les modes de réalisation décrits précédemment, mais avec un organe intermédiaire portant lui-même les moyens élastiques et sur lequel le support est monté, de façon mobile axialement. Cet organe intermédiaire peut être porteur de languettes élastiques, d'un ressort hélicoïdal ou bien d'une plaque en mousse alvéolaire élastiquement compressible, en appui contre le support.

Suivant un quatrième mode de réalisation, on utilise un moyen élastique travaillant en élongation. Dans ce cas, ces moyens sont situés entre deux zones périphériques de l'enveloppe, disposées avantageusement à proximité du fond de celle-ci. Ainsi, la paroi cylindrique de l'enveloppe comprend une large zone qui est une zone de préhension, pour la prise en main par l'utilisateur, et, du côté du fond, une zone étroite, mobile axialement par rapport à la zone de préhension, suivant une course déterminée. De préférence, ces moyens élastiques sont constitués par un soufflet élastiquement extensible, solidaire de part et d'autre des deux zones large et étroite de l'enveloppe. Une pression sur la surface d'application du pain de produit est donc transmise, via le support et la tige, sur le fond et la zone étroite de l'enveloppe. Par conséquent, le fond recule alors d'une distance déterminée, en étirant le soufflet élastique.

Généralement, le produit est de consistance solide et délitable, tel qu'un stick déodorant ou un raisin de rouge à lèvres. Il est possible, cependant d'utiliser un produit de consistance plus ou moins visqueuse comme une crème corporelle ou une lotion déodorante, auquel cas le produit est maintenu dans l'enveloppe au moyen d'un tamis constituant la surface d'application dudit produit, ce tamis étant monté coulissant axialement dans l'enveloppe du côté de l'extrémité ouverte, cette extrémité ouverte comportant avantageusement des moyens pour empêcher le tamis de sortir de l'enveloppe.

Pour mieux faire comprendre la présente invention, on va en décrire maintenant, à titre d'exemples purement illustratifs et nullement limitatifs, plusieurs modes de réalisation d'applicateurs conformes à l'invention, représentés sur les dessins annexés.

La figure 1 représente une coupe axiale d'un applicateur, selon un premier mode de réalisation de l'invention, en position de stockage.

La figure 2 représente une coupe axiale de l'applicateur de la figure 1 en position d'utilisation.

La figure 3 représente une coupe axiale d'un applicateur, selon un second mode de réalisation de l'invention, en position de stockage.

La figure 4 représente, en coupe axiale, un autre mode de réalisation d'applicateur de l'invention.

La figure 5 représente une vue en perspective d'un autre mode de réalisation dl'applicateur de l'invention.

La figure 6 représente, en coupe axiale, un l'applicateur selon le mode de réalisation de la figure 5.

La figure 7 représente une vue en coupe axiale d'un autre mode encore de réalisation d'applicateur de l'invention.

La figure 8 montre une vue en coupe axiale d'une variante de réalisation de la figure 1, l'applicateur représenté étant spécialement conçu pour la distribution d'un produit de consistance liquide à pâteuse.

La figure 9 enfin montre une autre mode de réalisation d'un applicateur comportant un mécanisme à crémaillère et à cliquets pour faire sortir, à volonté, le produit, au fur et à mesure de sa consommation.

Sur les dessins, notamment en référence aux figures 1 et 2, on voit un applicateur désigné dans son ensemble par la référence 1. Il comporte une enveloppe cylindrique 3 de section ovale pourvue d'un axe central X, cette enveloppe étant fermée à son extrémité inférieure par un fond 32, et ouverte à l'extrémité supérieure 30 située du côté opposé au fond.

Le fond 32 est pourvu d'un évidement cylindrique 38 dont le diamètre est supérieur à la dimension du petit axe de l'ovale. Ainsi deux encoches (non représentées) sont formées dans l'enveloppe 3. L'évidement 38 est formé par une paroi cylindrique 37 et un plateau circulaire 39 muni d'un orifice central 35. Dans l'évidement 38 est logée une molette cylindrique 5 mobile en rotation, solidaire d'une tige de réglage centrale 6 traversant l'orifice 35 et s'étendant sur presque toute la hauteur de l'enveloppe 3. L'axe de la tige 6 est confondu avec l'axe X de l'applicateur. La paroi cylindrique externe de la molette comporte des rainures longitudinales 52 facilitant sa manipulation. La molette est accessible de l'extérieur par les encoches, où elle peut tourner autour de l'axe X, par action de l'utilisateur.

Du côté opposé à la molette, sensiblement à partir de sa mi-hauteur, la partie supérieure de la tige est pourvue d'un filetage 62 coopérant avec un taraudage correspondant d'un manchon cylindrique 42, ce manchon faisant partie d'une coupelle 4, de section ovale, dont la périphérie porte une lévre d'étanchéité 44 tournée du côté opposé au fond 32. La lèvre d'étanchéité 44 est au contact avec la paroi interne de l'enveloppe 3.

La tige 6 comporte, en outre, une collerette radiale 8, situéé à l'extrémité inférieure du filetage 62, sensiblement à mi-hauteur de la tige. Un ressort hélicoïdal en spirale 7 à double entrée, compressible axialement, comporte, à une première extrémité, deux pattes 72, qui sont en appui contre la collerette radiale 8 de la tige. Le ressort 7 est réalisé en un matériau plastique. La seconde extrémité 74 du ressort est en appui contre le plateau 39. Le ressort 7 est placé en compression entre le plateau 39 et la collerette.

Au voisinage de l'ouverture 34, la paroi de l'enveloppe présente une zone d'épaisseur réduite 36, qui constitue un siège pour un capot de protection 9, apte à fermer l'extrémité ouverte de l'enveloppe 3. A l'intérieur de ce capot est disposé un sous-capot 91, comportant un fond concave 92, dont la concavité est tournée vers le fond 32 de l'applicateur.

Ainsi, un réservoir de produit est défini par le support 4, l'enveloppe 3 et le sous-capot 91, réservoir dans lequel est placé un bloc gélifié de produit P délitable. Ce bloc de produit P présente, comme visible sur la figure 2, une surface d'application 2, émergeante de l'extrémité ouverte 30 de l'enveloppe 3, cette surface 2 épousant le fond concave 92 du sous-capot 91 et étant en appui élastique contre celui-ci sous l'action du ressort 7 (figure 1).

Lorsque l'utilisateur applique la surface 2 du produit P sur la peau, en vue d'y appliquer le produit, le contact du produit avec la peau s'effectue en douceur. En effet, lorsque une force d'appui est effectuée sur la surface 2 du produit, comme symbolisé par la flèche F sur la figure 2, le pain de produit P recule axialement en direction du fond 32, en comprimant le ressort 7. Lors de cette translation axiale, le produit entraîne le support 4, la tige 6 et la molette 5 qui émerge de son logement 38.

La figure 3 représente un second mode de réalisation de l'invention, sensiblement analogue à celui des figures 1 et 2. Sur cette figure, les parties identiques ou jouant un rôle semblable à celles des figures 1 et 2, portent les références de ces figures majorées de 100 ; leur description ne sera reprise que partiellement. Sur la figure 3, seul le ressort en plastique 7 des figures 1 et 2 a été remplacé par un ressort 107 métallique de section ovale, placé entre un plateau d'appui 107a et le fond 132.

Le plateau 107a comporte une ouverture centrale 135, traversée par la tige 106. A mi-hauteur, la tige comporte une collerette 108 s'appuyant contre le plateau 107a.

Il est bien entendu, que le ressort 107 peut être remplacé par tout autre moyen élastiquement déformable axialement, par exemple par un anneau en mousse.

La figure 4 montre, en coupe axiale, un autre mode de réalisation d'un applicateur 201, muni de moyens amortisseurs élastiques 207 sous forme d'une languette élastique recourbée. Le mode de réalisation de la figure 4 est sensiblement analogue à celui des figures 1 et 2. Sur cette figure, les parties identiques ou jouant un rôle semblable à celles des figures 1 et 2, portent les références de ces figures majorées de 200 ; leur description ne sera reprise que partiellement.

L'applicateur 201 comporte une enveloppe cylindrique 203 de forme ovale muni d'un fond 232 pourvu d'un évidement 238, prévu pour loger une molette cylindrique 205 d'actionnement. Cette molette, mobile en rotation, est solidaire d'une extrémité libre 206a d'une tige filetée traversant le fond 232 au niveau de l'évidement 238. Dans l'enveloppe 203 est montée coulissante axialement, une première jupe de guidage cylindrique 204a pourvue, au voisinage de sa partie supérieure, d'un plateau support 204 transversal, supportant un pain de produit délitable P. Dans la partie 204b de la jupe 204a qui s'étend vers le fond 232, est monté, également à coulissement axial, un plateau de régulation 240 qui comporte un orifice central 242 taraudé, traversé par une tige filetée 206. La périphérie du plateau 240 est pliée d'équerre et forme une seconde jupe de guidage 246.

La languette 207 est solidaire du plateau 240 et comporte une extrémité libre flexible 207a, en appui élastique contre le plateau support 204, exerçant une pression déterminée sur celui-ci. Un capot de protection 209 est prévu pour fermer l'applicateur et pour protéger le produit P. Le cas échéant, le plateau support 204 peut être pourvu d'un orifice de remplissage (non représenté) pour le coulage à chaud du produit P, en position inversée de l'applicateur.

La distribution et l'application du produit P par cet applicateur sont effectuées de manière similaire à celles de la figure 1.

Sur les figures 5 et 6 on a représenté, en coupe axiale (figure 6) et en coupe transversale (figure 5, représentant une coupe selon le plan V-V de la figure 6) un applicateur 301, sensiblement analogue à celui des figures 1 et 2. Sur ces figures, les parties identiques ou jouant un rôle semblable à celles des figures 1 et 2, portent les références de ces figures majorées de 300 ; leur description ne sera reprise que partiellement. Sur la figure 5, seul le ressort en plastique 7 des figures 1 et 2 a été remplacé par une plaque de mousse alvéolaire 307 élastiquement compressible, par exemple une mousse de polyéthylène, cette plaque de mousse étant placée entre la molette 305 et le fond 332.

La figure 7 représente un autre mode de réalisation de l'invention, sensiblement analogue à celui des figures 1 et 2. Sur cette figure, les parties identiques ou jouant un rôle semblable à celles des figures 1 et 2, portent les références de ces figures majorées de 400 ; leur description ne sera reprise que partiellement. Sur la figure 7, le moyen amortisseur est constitué par un soufflet 407 élastiquement extensible. Ce soufflet fait partie de l'enveloppe externe 403 de l'applicateur 401. En effet, le soufflet 407 divise l'enveloppe 403 en deux zones périphériques : une zone large 403a servant de zone de préhension et, du côté du fond, une zone étroite 403b, la zone étroite 403b portant une molette 405 solidaire de la tige 406 pour commander la rentrée et la sortie du produit P. Grâce au soufflet, la zone étroite 403b est mobile axialement, par rapport à la zone de préhension, suivant une course donnée.

En appliquant le produit sur un support, par exemple sur la peau, une pression est exercée sur la surface d'application 402 du pain de produit P, cette pression étant transmise, via le support 404 et la tige 406, sur le fond et la zone étroite 403b de l'enveloppe, ce qui provoque, par étirement du soufflet 407, un recul élastique du fond par rapport à la zone large 403a.

La figure 8 représente, en coupe axiale, un mode de réalisation d'un applicateur, sensiblement analogue à celui de la figure 1. Par rapport à la réalisation de la figure 1, l'applicateur 501 de la figure 8 a été modifié pour la distribution d'un produit de consistance liquide à pâteuse. Sur cette figure, les parties identiques ou jouant un rôle semblable à celles des figures 1 et 2, portent les références de ces figures majorées de 500 ; leur description ne sera reprise que partiellement.

Selon la figure 8, l'applicateur 501 contient un produit P visqueux, par exemple un gel antitranspirant. Ce produit est conditionné dans un volume défini d'une part, par la paroi interne d'une enveloppe cylindrique 503 et un piston 504, et d'autre part par un tamis 502 pourvu d'une multitude d'orifices de distribution 550, repartis régulièrement sur toute sa surface. Le tamis 502 présente une forme bombée vers l'extérieur et forme, avantageusement, une sorte de grille. Ce tamis est monté coulissant axialement dans l'enveloppe 503. En outre, l'enveloppe 503 présente, du côté de son extrémité libre 530, un rebord 531, s'étendant radialement vers l'intérieur, de sorte que le tamis ne peut pas sortir de l'enveloppe.

Par rotation de la molette 505, et en conséquence de la tige 508, la hauteur du piston peut être réglée, de sorte que le tamis 502 dépasse légèrement de l'extrémité 530 de l'enveloppe 503. En appliquant la grille sur un support, par exemple sur la peau, une pression F est exercée sur le produit P. Simultanément, le piston 504, la tige 506 et la molette 505 reculent en comprimant le ressort 507. En même temps, le produit sort par les orifices 550 du tamis et peut être reparti régulièrement sur la peau. Lorsque cesse la pression F sur le tamis 502, la distribution du produit P s'arrête net.

La figure 9 enfin montre une autre mode encore de réalisation d'un applicateur 601 comportant un mécanisme de crémaillère à cliquets pour faire sortir, à volonté, un produit P solide, délitable, au fur et à mesure de sa consommation. L'applicateur 601 comporte une enveloppe cylindrique 603 pourvue d'un fond 632 et, du côté opposé, d'une extrémité ouverte 630. Le fond 632 comporte une ouverture 634, dans laquelle est logé un bouton-poussoir 605. Le bouton-poussoir 605 est solidaire d'une tige-crémaillère 606, s'étendant en direction de l'extrémité ouverte 630 de l'enveloppe. Au fond de l'enveloppe 603 est disposé un ressort hélicoïdal 607, en appui contre un plateau de maintien 639 de la tige 606. Ce plateau est monté de façon à pouvoir coulisser axialement entre deux positions extrêmes, un bourrelet périphérique 645 étant prévu sur la paroi interne de l'enveloppe 603 pour limiter la course du plateau vers le haut. Le plateau 639 comporte une ouverture centrale 639a, cette ouverture étant traversée par une portion cylindrique 610 de la tige 606. La portion cylindrique 610 se termine d'un côté, par le bouton-poussoir 605, et de l'autre côté, par une saillie radiale 609. Une pluralité de languettes 660 disposées entre le bouton-poussoir 605 et le plateau 639 maintiennent la saillie 609 en appui élastique contre le plateau 639. Au delà de la saillie 609, la tige 606 comporte une portion conformée en crémaillère 606a. La crémaillère traverse un orifice central 604a, ménagé au centre d'un piston 604, disposé dans l'enveloppe 603, de manière à servir de support pour un bloc solide de produit P, dans lequel est noyée l'extrémité libre 606b de la crémaillère. Le piston 604 comporte, sur sa face opposée au produit, des ailettes 640 s'appuyant sur la crémaillère. Ainsi, le piston est mobile axialement, de façon unidirectionnelle, les ailettes empêchant la crémaillère de s'enfoncer dans le produit P.

Le fonctionnement de l'applicateur 601 est le suivant : par enfoncements successifs du bouton-poussoir 605 à l'encontre de la force de rappel des languettes élastiques 660, l'utilisateur fait sortir le produit P, de façon appropriée, par l'extrémité ouverte 630 de l'enveloppe. Chaque actionnement du bouton-poussoir fait avancer le piston 606 d'un cran de la crémaillère et sortir le produit de manière homogène. La surface 602 du produit peut alors être appliquée sur un support approprié, tel que la peau, en exerçant une force d'appui sur celle-ci, comme symbolisé par la flèche F. Lors de l'application du produit sur la peau, la force d'appui provoque un recul élastique de l'ensemble : bloc de produit P - piston 604 - tige-crémaillère 606 - bouton-poussoir 605 et languettes 660 - en comprimant le ressort 607.

Grâce à ce mécanisme, le produit peut être appliqué sur la peau de manière douce. Cette application se produit, par ailleurs, de façon homogène, car la force d'appui du produit P sur la peau est toujours sensiblement constante.

Il est à noter que dans le mode de réalisation des figures 1 à 3 et 5 à 9, les moyens d'entraînement que constituent la tige sont liés axialement aux moyens élastiquement déformables, de sorte que lorsque une pression est exercée, notamment à l'application, sur la surface du produit, la tige recule en même temps que se compriment les moyens élastiques. En revanche, l'actionnement des moyens d'entraînement par la molette, ne provoque pas de modification substantielle de la force de rappel exercée par les moyens élastiques.

## Revendications

1. Ensemble d'application (1 ... 601) d'un produit délitable (P) de consistance visqueuse à solide présentant une surface d'application sur une surface à traiter (2 ... 602), cet ensemble d'application comportant :
a) une enveloppe (3 ... 603) ouverte à l'une de ses extrémités (30 ... 630), l'extrémité de l'enveloppe opposée à l'extrémité (30 ... 630) ouverte présentant un fond (32 ... 632),
b) un support (4 ... 604) sur lequel est monté le produit (P), ledit support étant apte à coulisser axialement de manière étanche à l'intérieur de l'enveloppe,
c) des moyens d'entraînement (6 ... 606), configurés pour régler la hauteur du support à l'intérieur de l'enveloppe,
d) des moyens d'actionnement (5 ... 605) acessibles depuis le fond de l'enveloppe pour commander lesdits moyens d'entraînement, et
e) des moyens élastiques (7 ... 607), déformabtes axialement, pour permettre, sous l'effet d'une pression exercée sur la surface d'application (2 ... 602), de façon sensiblement. axiale, un déplacement axial relatif entre le produit (P) et l'enveloppe (3 ... 603) à l'encontre d'une force de rappel exercée par les moyens élastiques (7 ... 607), lesdits moyens d'entraînement (6 ... 606) étant distincts des moyens élastiques (7 ... 607), la surface d'application étant configurée de manière à ce que sa hauteur à l'intérieur de l'enveloppe puisse étre réglée par les moyens d'entraînement.

2. Ensemble selon la revendication 1, **caractérisé en ce que** les moyens d'entraînement sont constitués d'une tige (6 ... 606) ne présentant sensiblement aucune élasticité axiale.

3. Ensemble selon la revendication 2, **caractérisé en ce que** la tige (6 ... 606) est montée coulissante axialement, par rapport à l'enveloppe (3 ... 603).

4. Ensemble selon la revendication 2 ou 3, **caractérisé en ce que** la tige (106) est creuse, ladite tige présentant un canal central qui traverse toute la tige.

5. Ensemble selon l'une des revendications 2 à 4, **caractérisé en ce que** la tige (6) comporte des moyens de couplage (62, 42) aptes à coopérer avec le support (4), en vue d'ajuster sa hauteur.

6. Ensemble selon la revendication 5, **caractérisé en ce que** la coopération de la tige (6, 106, 306, 406, 506) avec le support (4, 104, 304, 404, 504) s'effectue par vissage.

7. Ensemble selon la revendication 5, **caractérisé en ce que** la coopération de la tige (606) avec le support (604) s'effectue par un mécanisme à crémaillère (606a).

8. Ensemble selon l'une des revendications 1 à 7, **caractérisé en ce que** la tige (206) est solidaire d'un organe intermédiaire (240), sur lequel est monté le support (204), de façon mobile axialement.

9. Ensemble selon la revendication 8, **caractérisé en ce que** les moyens élastiques (207) sont disposés entre le support (204) et l'organe intermédiaire (240).

10. Ensemble selon l'une des revendications 1 à 7, **caractérisé en ce que** les moyens élastiques (7) sont disposés entre une butée axiale (8), ménagée sur la tige (6), et le fond (32).

11. Ensemble selon la revendication 10, **caractérisé en ce que** la butée axiale est solidaire des moyens d'actionnement (305), les moyens élastiques (307) étant disposés entre les moyens d'actionnement et un fond rapporté (332).

12. Ensemble selon la revendication 10, **caractérisé en ce que** la butée axiale est constitué d'un plateau (107a), solidaire de la tige (106) et située entre le support (104) et le fond (132).

13. Ensemble selon l'une des revendications 1 à 7, **caractérisé en ce que** les moyens élastiques sont constitués d'une structure de type soufflet (407), entreposé entre l'enveloppe (403) et le fond (432).

14. Ensemble selon l'une des revendications 1 à 12, **caractérisé en ce que** les moyens élastiques sont constitués d'un ressort hélicoïdal (7, 107, 507, 607).

15. Ensemble selon l'une des revendications 1 à 12, **caractérisé en ce que** les moyens élastiques sont constitués d'un bloc de mousse (307) élastiquement compressible.

16. Ensemble selon l'une des revendications 1 à 12, **caractérisé en ce que** les moyens élastiques sont constitués d'une lame ressort (207).

17. Ensemble selon l'une des revendications 1 à 16, **caractérisé en ce que** les moyens d'actionnement sont constitués d'une molette rotative (5, 105, 205, 305, 405, 505) solidaire de la tige (6, 106, 206, 306, 406, 506).

18. Ensemble selon la revendication 17, **caractérisé en ce que** la molette (305) présente au moins une partie émergeante (305a) au voisinage du fond (332), par rapport au contour extérieur de l'enveloppe (303).

19. Ensemble selon la revendication 7, **caractérisé en ce que** les moyens d'actionnement sont.constitués d'un bouton-poussoir (605) solidaire de la tige (606).

20. Ensemble selon l'une des revendications précédentes, **caractérisé en ce qu'**il est muni d'un capot de protection (9 ... 409) comportant une surface interne (92 ...492) présentant une forme complémentaire de celle de la surface d'application (2 ... 402) du produit (P).

21. Ensemble selon l'une des revendications précédentes, **caractérisé en ce que** la surface d'application (2 ... 402) du produit (P), lorsque le capot (9 ... 409) est mis en place, est en appui élastique contre la surface interne (92 ... 492) du capot (9 ... 409).

22. Ensemble selon l'une des revendications précédentes, **caractérisé en ce que** le produit (P) se présente sous forme d'un bloc solide délitable.

23. Ensemble selon l'une des revendications précédentes, **caractérisé en ce que** le produit (P) est de consistance visqueuse et est maintenu dans l'enveloppe (503) au moyen d'un tamis (502) constituant la surface d'application dudit produit.

24. Ensemble selon l'une des revendications précédentes, **caractérisé en ce que** le produit (P) est une crème corporelle, un bâton de rouge à lèvres, un fard à joues ou un stick déodorant.

## Claims

1. Assembly (1 ... 601) for applying a slakable product (P) of viscous to solid consistency, having a surface (2 ... 602) for application to a surface to be treated, this application assembly comprising:
a) a casing (3 ... 603) that is open at one of its ends (30 ... 630), the end of the casing that is opposite the open end (30 ... 630) having a base (32 ... 632),
b) a support (4 ... 604) on which the product (P) is mounted, said support being able to slide axially, in a leaktight manner, inside the casing,
c) drive means (6 ... 606) designed to adjust the height of the support inside the casing,
d) actuating means (5 ... 605) that are accessible from the base of the casing to operate said drive means, and
e) elastic means (7 ... 607) that are axially deformable so as to allow, under the action of pressure exerted on the application surface (2 ... 602), in a substantially axial manner, a relative axial movement between the product (P) and the casing (3 ... 603) against a return force exerted by the elastic means (7 ... 607),
said drive means (6 ... 606) being separate from the elastic means (7 ...607), the application surface being designed such that its height inside the casing can be adjusted by the drive means.

2. Assembly according to Claim 1, **characterized in that** the drive means consist of a rod (6 ... 606) that has substantially no axial elasticity.

3. Assembly according to Claim 2, **characterized in that** the rod (6 ... 606) is mounted so as to slide axially with respect to the casing (3 ... 603).

4. Assembly according to Claim 2 or 3, **characterized in that** the rod (106) is hollow, said rod having a central channel passing right through it.

5. Assembly according to one of Claims 2 to 4, **characterized in that** the rod (6) comprises coupling means (62, 42) able to cooperate with the support (4), so as to adjust its height.

6. Assembly according to Claim 5, **characterized in that** the rod (6, 106, 306, 406, 506) cooperates with the support (4, 104, 304, 404, 504) by screwing.

7. Assembly according to Claim 5, **characterized in that** the rod (606) cooperates with the support (604) by means of a rack mechanism (606a).

8. Assembly according to one of Claims 1 to 7, **characterized in that** the rod (206) is integral with an intermediate member (240), on which the support (204) is mounted so as to be axially movable.

9. Assembly according to Claim 8, **characterized in that** the elastic means (207) are arranged between the support (204) and the intermediate member (240).

10. Assembly according to one of Claims 1 to 7, **characterized in that** the elastic means (7) are arranged between an axial stop (8), formed on the rod (6), and the base (32).

11. Assembly according to Claim 10, **characterized in that** the axial stop is integral with the actuating means (305), the elastic means (307) being arranged between the actuating means and an attached base (332).

12. Assembly according to Claim 10, **characterized in that** the axial stop consists of a plate (107a) that is integral with the rod (106) and located between the support (104) and the base (132).

13. Assembly according to one of Claims 1 to 7, **characterized in that** the elastic means consist of a bellows-type structure (407), placed between the casing (403) and the base (432).

14. Assembly according to one of Claims 1 to 12, **characterized in that** the elastic means consist of a helical spring (7, 107, 507, 607).

15. Assembly according to one of Claims 1 to 12, **characterized in that** the elastic means consist of an elastically compressible foam block (307).

16. Assembly according to one of Claims 1 to 12, **characterized in that** the elastic means consist of a leaf spring (207).

17. Assembly according to one of Claims 1 to 16, **characterized in that** the actuating means consist of a rotary knob (5, 105, 205, 305, 405, 505) that is integral with the rod (6, 106, 206, 306, 406, 506).

18. Assembly according to Claim 17, **characterized in that** the knob (305) has at least one part (305a) projecting, in the vicinity of the base (332), with respect to the outer contour of the casing (303).

19. Assembly according to Claim 7, **characterized in that** the actuating means consist of a push-button (605) that is integral with the rod (606).

20. Assembly according to one of the preceding claims, **characterized in that** it is provided with a protective cover (9 ... 409) comprising an internal surface (92 ... 492) with a shape that complements that of the application surface (2 ... 402) of the product (P).

21. Assembly according to one of the preceding claims, **characterized in that**, when the cover (9 ... 409) is in place, the application surface (2 ... 402) of the product (P) bears elastically against the internal surface (92 ... 492) of the cover (9 ... 409).

22. Assembly according to one of the preceding claims, **characterized in that** the product (P) is in the form of a solid crumbly block.

23. Assembly according to one of the preceding claims, **characterized in that** the product (P) has a viscous consistency and is retained in the casing (503) by means of a mesh (502) forming the application surface of said product.

24. Assembly according to one of the preceding claims, **characterized in that** the product (P) is a body cream, a lipstick, a face powder or a deodorant stick.

## Patentansprüche

1. Einheit (1 ... 601) zum Auftragen eines abreibbaren Produkts (P) von viskoser bis fester Konsistenz, das eine Oberfläche (2 ... 602) zum Auftragen auf eine zu behandelnde Fläche aufweist, wobei diese Auftrageinheit aufweist:
a) eine Hülle (3 ... 603), die an einem ihrer Enden (30 ... 630) offen ist, wobei das dem offenen Ende (30 ... 630) entgegengesetzte Ende der Hülle einen Boden (32 ... 632) aufweist,
b) einen Träger (4 ... 604), auf den das Produkt (P) montiert ist, wobei der Träger in der Lage ist, axial dicht im Inneren der Hülle zu gleiten;
c) Antriebsmittel (6 ...606), die ausgebildet sind, um die Höhe des Trägers innerhalb der Hülle einzustellen;
d) Betätigungsmittel (5 ... 605), die vom Boden der Hülle zugänglich sind, um die Antriebsmittel zu steuern, und
e) axial verformbare elastische Mittel (7 :.. 607), um unter der Wirkung eines auf die Auftragfläche (2 ... 602) im wesentlichen axial ausgeübten Drucks eine relative axiale Verschiebung zwischen dem Produkt (P) und der Hülle (3 ... .603) gegen eine Rückholkraft zu ermöglichen, die von den elastischen Mitteln (7 ... 607) ausgeübt wird,
wobei die Antriebsmittel (6 ... 606) sich von den elastischen Mitteln (7 ... 607) unterscheiden, wobei die Auftragfläche so gestaltet ist, dass ihre Höhe innerhalb der Hülle von den Antriebsmitteln eingestellt werden kann.

2. Einheit nach Anspruch 1, **dadurch gekennzeichnet, dass** die Antriebsmittel aus einer Stange (6 ... 606) bestehen, die im wesentlichen keinerlei axiale Elastizität aufweist.

3. Einheit nach Anspruch 2, **dadurch gekennzeichnet, dass** die Stange (6 ... 606) in Bezug auf die Hülle (3 ... 603) axial gleitend montiert wird.

4. Einheit nach Anspruch 2 oder 3, **dadurch gekennzeichnet, dass** die Stange (106) hohl ist, wobei die Stange einen zentralen Kanal aufweist, der die ganze Stange durchquert.

5. Einheit nach einem der Ansprüche 2 bis 4, **dadurch gekennzeichnet, dass** die Stange (6) Koppelmittel (62, 42) aufweist, die in der Lage sind, mit dem Träger (4) zusammenzuwirken, um seine Höhe zu justieren.

6. Einheit nach Anspruch 5, **dadurch gekennzeichnet, dass** die Zusammenwirkung der Stange (6, 106, 306, 406, 506) mit dem Träger (4, 104, 304, 404, 504) durch einen Schraubvorgang erfolgt.

7. Einheit nach Anspruch 5, **dadurch gekennzeichnet, dass** die Zusammenwirkung der Stange (606) mit dem Träger (604) durch einen Mechanismus mit Zahnstange (606a) erfolgt.

8. Einheit nach einem der Ansprüche 1 bis 7, **dadurch gekennzeichnet, dass** die Stange (206) fest mit einem Zwischenorgan (240) verbunden ist, auf das der Träger (204) axial beweglich montiert ist.

9. Einheit nach Anspruch 8, **dadurch gekennzeichnet, dass** die elastischen Mittel (207) zwischen dem Träger (204) und dem Zwischenorgan (240) angeordnet sind.

10. Einheit nach einem der Ansprüche 1 bis 7, **dadurch gekennzeichnet, dass** die elastischen Mittel (7) zwischen einem auf der Stange (6) ausgebildeten axialen Anschlag (8) und dem Boden (32) angeordnet sind.

11. Einheit nach Anspruch 10, **dadurch gekennzeichnet, dass** der axiale Anschlag fest mit den Betätigungsmitteln (305) verbunden ist, wobei die elastischen Mittel (307) zwischen den Betätigungsmitteln und einem angesetzten Boden (332) angeordnet sind.

12. Einheit nach Anspruch 10, **dadurch gekennzeichnet, dass** der axiale Anschlag aus einer Platte (107a) besteht, die fest mit der Stange (106) verbunden ist und sich zwischen dem Träger (104) und dem Boden (132) befindet.

13. Einheit nach einem der Ansprüche 1 bis 7, **dadurch gekennzeichnet, dass** die elastischen Mittel aus einer Struktur von der Art Faltenbalg (407) bestehen, die zwischen der Hülle (403) und dem Boden (432) angeordnet ist.

14. Einheit nach einem der Ansprüche 1 bis 12, **dadurch gekennzeichnet, dass** die elastischen Mittel aus einer Schraubenfeder (7, 107, 507, 607) bestehen.

15. Einheit nach einem der Ansprüche 1 bis 12, **dadurch gekennzeichnet, dass** die elastischen Mittel aus einem elastisch zusammendrückbaren Schaumstoffblock (307) bestehen.

16. Einheit nach einem der Ansprüche 1 bis 12, **dadurch gekennzeichnet, dass** die elastischen Mittel aus einem Federblatt (207) bestehen.

17. Einheit nach einem der Ansprüche 1 bis 16, **dadurch gekennzeichnet, dass** die Betätigungsmittel aus einem drehbaren Rädchen (5, 105, 205, 305, 405, 505) bestehen, das fest mit der Stange (6, 106, 206, 306, 406, 506) verbunden ist.

18. Einheit nach Anspruch 17, **dadurch gekennzeichnet, dass** das Rädchen (305) mindestens einen in der Nähe des Bodens (332) in Bezug auf den Außenumriss der Hülle (303) vorstehenden Bereich (305a) aufweist.

19. Einheit nach Anspruch 7, **dadurch gekennzeichnet, dass** die Betätigungsmittel aus einem fest mit der Stange (606) verbundenen Druckknopf (605) bestehen.

20. Einheit nach einem der vorhergehenden Ansprüche, **dadurch gekennzeichnet, dass** sie mit einer Schutzkappe (9 ... 409) versehen ist, die eine Innenfläche (92 ... 492) aufweist, die eine zur Auftragfläche (2 ... 402) des Produkts (P) komplementäre Form hat.

21. Einheit nach einem der vorhergehenden Ansprüche, **dadurch gekennzeichnet, dass** die Auftragfläche (2 .... 402) des Produkts (P), wenn die Kappe (9 ... 409) aufgesetzt wird, elastisch auf der Innenfläche (92 ... 492) der Kappe (9 ... 409) aufliegt.

22. Einheit nach einem der vorhergehenden Ansprüche, **dadurch gekennzeichnet, dass** das Produkt (P) in Form eines festen, abreibbaren Blocks vorliegt.

23. Einheit nach einem der vorhergehenden Ansprüche, **dadurch gekennzeichnet, dass** das Produkt (P) von viskoser Konsistenz ist und in der Hülle (503) mittels eines Siebs (502) gehalten wird, das die Auftragfläche des Produkts bildet.

24. Einheit nach einem der vorhergehenden Ansprüche, **dadurch gekennzeichnet, dass** das Produkt (P) eine Körpercreme, ein Lippenstift, eine Wangenschminke oder ein Deodorant-Stick ist.
